# EUROPÄISCHE PATENTSCHRIFT

(11) **EP 0 690 524 B1**
(45) Veröffentlichungstag und Bekanntmachung des Hinweises auf die Patenterteilung: **02.12.1998**
(21) Anmeldenummer: 95109451.5
(22) Anmeldetag: 19.06.1995
(51) Int. Cl.: H01R 9/09, H01R 13/33, H01R 23/68

(54) **Anordnung zur Verbindung von Rückwandleiterplatten und Baugruppenleiterplatten**
Assembly for connection of a backplane to the printed circuit of a subunit
Dispositif de connexion de cartes de circuit imprimé sur face arrière aux cartes d'une unité de construction électrique

(30) Priorität: 27.06.1994 DE 9410342 U
(43) Veröffentlichungstag der Anmeldung: 03.01.1996
(73) Patentinhaber: SIEMENS AKTIENGESELLSCHAFT, 80333 München (DE)
(72) Erfinder: Zell, Karl, Dipl.-Ing., D-82343 Niederpöcking (DE); Seidel, Peter, D-82194 Gröbenzell (DE)

(56) Entgegenhaltungen:
- DE-A- 3 149 387
- FR-A- 1 408 381
- US-A- 5 072 333
- US-A- 5 106 310

## Beschreibung

Die Erfindung betrifft eine Anordnung zur Verbindung einer Rückwandleiterplatte mit Baugruppenleiterplatten, wobei einzelne in einem Gehäuse angeordnete Kontaktdurchgänge von elektrisch leitfähigen Schirmblechen umgeben sind, welche mit in einem Zwischenraster sowohl rückwandseitig als auch baugruppenseitig angebrachten Schirmpotential führenden Kontaktierungen verbunden sind.

Eine derartige Anordnung zur Verbindung einer Rückwandleiterplatte mit Baugruppenleiterplatten, bei welcher eine Schirmung, wie oben angegeben, im Zwischenraster erfolgt, ist z.B. in der europäischen Patentanmeldung 94 103 192 vorgeschlagen worden. Bei dieser bekannten Anordnung erfolgt die Verbindung zwischen der Rückwandleiterplatte und der eigentlichen Verbindungsanordnung über in in die Rückwandleiterplatte eingepreßte Messer, welche mit in dem Verbindungsgehäuse untergebrachten Kontaktfedern kontaktieren. Derartige in die Rückwandleiterplatte eingepreßte Messer führen bei sehr hohen Übertragungsfrequenzen im Gigaherzbereich zu einem nicht optimalen Übertragungsverhalten der Verbindungsanordnung.

Die Aufgabe der vorliegenden Erfindung besteht daher darin, eine Verbindungsanordnung der eingangs genannten Art zu schaffen, bei der auch bei sehr hohen Übertragungsfrequenzen gute Übertragungseigenschaften gewährleistet sind.

Diese Aufgabe wird für eine Verbindungsanordnung gemäß der vorliegenden Erfindung dadurch gelöst, daß rückwandseitig die Anschlußenden der Schirmbleche und die Anschlußenden der Kontaktdurchgänge eine Kontaktierungsschicht aus Edelmetall aufweisen, daß im Gegenbereich der Anschlußenden auf der Rückwandleiterplatte Anschlußaugen vorgesehen sind, daß sowohl die senkrecht zur Rückwandleiterplatte angeordneten Schirmbleche als auch die senkrecht zur Rückwandleiterplatte verlaufenden Kontaktdurchgänge gewellt sind, um einen Federbereich zu schaffen, dessen Hub die Kontaktkraft der gewellten Enden auf die Anschlußaugen (6) bereitstellt, und daß das Gehäuse an mehreren Stellen mechanisch auf der Rückwandleiterplatte befestigt ist.

Durch den Wegfall der eingepreßten Messer lassen sich bis in den Gigahertzbereich hinein gute Übertragungseigenschaften zwischen den Baugruppenleiterplatten und der Rückwandleiterplatte erzielen.

Die Erfindung wird nachfolgend anhand eines in der Zeichnung dargestellten Ausführungsbeispieles näher erläutert.

Das Gehäuse 1 für die Verbindung einer Rückwandleiterplatte mit Baugruppenleiterplatten besteht im wesentlichen aus einem aus Schirmblechen bestehenden Schirmblechgefache 2 zwischen denen isoliert die einzelnen Kontaktdurchgänge angeordnet sind. Sowohl die Schirmblechgefache 2 als auch die nicht dargestellten Kontaktdurchgänge sind mit der Baugruppenleiterplatte 4 verbunden.

Die der Rückwandleiterplatte 5 zugewandten Anschlußenden des Schirmblechgefaches sind gewellt und weisen so einen Federbereich 3 auf. Das gleiche gilt auch für die Anschlußenden der Kontaktdurchgänge, die der Übersicht halber in der Zeichnung nicht dargestellt sind. Auch sie weisen aufgrund eines wellenförmigen Aufbaus einen Federbereich auf. Die Anschlußenden sowohl der Kontaktdurchgänge als auch die Anschlußenden, welche dem Schirmblechgefache 2 zugeordnet sind, weisen an ihrem freien Ende des Federbereichs zur Kontaktierung eine Edelmetallschicht auf. Als Gegenbereich für die Anschlußenden sind auf der Rückwandleiterplatte 5 Anschlußaugen 6 vorgesehen. Dadurch, daß die Anschlußenden sowohl der Kontaktdurchgänge als auch des Schirmblechgefaches 2 gewellt sind, wirkt mit einem bestimmten Hub eine kontinuierliche Kraft auf die Anschlußaugen 6 der Rückwandleiterplatte 5 ein.

Das Gehäuse 1 ist im eingebauten Zustand - hier nicht dargestellt - mit der Rückwandleiterplatte 5 fest verschraubt oder mittels einer anderen mechanischen Verbindung, z.B. mittels einer Schnappverbindung oder mittels einer Einpressung, verbunden, um die Kontaktkraft der Anschlußenden aufzunehmen. Da die Kontaktierung auf der Leiterplattenaußenfläche geschieht, steht einer beliebigen Leiterbahn- bzw. Gassenführung kein Einpreßloch mehr im Weg.

## Patentansprüche

1. Anordnung zur Verbindung einer Rückwandleiterplatte mit Baugruppenleiterplatten, wobei einzelne in einem Gehäuse angeordnete Kontaktdurchgänge von elektrisch leitfähigen Schirmblechen umgeben sind, welche mit in einem Zwischenraster sowohl rückwandseitig als auch baugruppenseitig angebrachten Schirmpotential führenden Kontaktierungen verbunden sind,
**dadurch gekennzeichnet,**
daß rückwandseitig die Anschlußenden der Schirmbleche (2) und die Anschlußenden der Kontaktdurchgänge eine Kontaktierungsschicht aus Edelmetall aufweisen, daß im Gegenbereich der Anschlußenden auf der Rückwandleiterplatte (5) Anschlußaugen (6) vorgesehen sind, daß sowohl die senkrecht zur Rückwandleiterplatte (5) angeordneten Schirmbleche (3) als auch die senkrecht zur Rückwandleiterplatte (5) verlaufenden Kontaktdurchgänge gewellt sind, um einen Federbereich zu schaffen, dessen Hub die Kontaktkraft der gewellten Enden auf die Anschlußaugen (6) bereitstellt, und daß das Gehäuse (1) an mehreren Stellen mechanisch auf der Rückwandleiterplatte (5) befestigt ist.

## Claims

1. Arrangement for connecting a backplane printed circuit board to assembly printed circuit boards, individual contact passages arranged in a housing being surrounded by electrically conductive screening plates which are connected to contacts which are provided in an intermediate grid both on the backplane side and on the assembly side and carry screening potential,
characterized
in that, on the backplane side, the connecting ends of the screening plates (2) and the connecting ends of the contact passages have a contact-making layer made of noble metal, in that connecting lugs (6) are provided in the mating region of the connecting ends on the backplane printed circuit board (5), in that the screening plates (3) arranged perpendicularly with respect to the backplane printed circuit board (5) as well as the contact passages running perpendicularly with respect to the backplane printed circuit board (5) are corrugated in order to create a spring region, the excursion of which provides the contact force of the corrugated ends on the connecting lugs (6), and in that the housing (1) is mechanically fixed, at a number of points, on the backplane printed circuit board (5).

## Revendications

1. Dispositif pour relier une plaquette à circuits imprimés de panneau arrière à des plaquettes à circuits imprimés de module, des passages de contact individuels disposés dans un boîtier étant entourés de tôles de blindage conductrices de l'électricité, qui sont reliées à des contacts guidant à potentiel de blindage et ménagés dans une grille intermédiaire aussi bien du côté du panneau arrière que du côté des modules, caractérisé en ce que, du côté du panneau arrière, les extrémités de raccordement des tôles (2) de blindage et les extrémités de raccordement des passages de contact comportent une couche de contact en métal précieux, en ce qu'il est prévu dans la zone antagoniste des extrémités de raccordement des oeillets (6) de raccordement sur la plaquette (5) à circuits imprimés de paroi arrière, en ce que tant les tôles (3) de blindage disposées perpendiculairement à la plaquette (5) à circuits imprimés de panneau arrière que les passages de contact s'étendant perpendiculairement à la plaquette (5) à circuits imprimés de panneau arrière sont ondulés, afin de créer une zone élastique dont la course procure la force de contact des extrémités ondulées s'exerçant sur les oeillets (6) de raccordement, et en ce que le boîtier (1) est fixé mécaniquement à la plaquette (5) à circuits imprimés de panneau arrière en plusieurs points.
